# EUROPÄISCHE PATENTSCHRIFT

(11) **EP 1 206 307 B1**
(45) Veröffentlichungstag und Bekanntmachung des Hinweises auf die Patenterteilung: **15.10.2003**
(21) Anmeldenummer: 00956120.0
(22) Anmeldetag: 02.08.2000
(51) Int. Cl.: A63C 5/07, A63C 9/00

(54) **VORRICHTUNG ZUR BEEINFLUSSUNG VON BIEGEBEWEGUNGEN EINES SKIS**
DEVICE FOR INFLUENCING FLEXING MOVEMENTS OF A SKI
DISPOSITIF DESTINE A INFLUER SUR LES MOUVEMENTS DE FLEXION D'UN SKI

(30) Priorität: 25.08.1999 DE 19940182
(43) Veröffentlichungstag der Anmeldung: 22.05.2002
(73) Patentinhaber: Marker Deutschland GmbH, 82438 Eschenlohe (DE)
(72) Erfinder: SEDLMAIR, Gerhard, D-82490 Farchant (DE); WAGNER, Ludwig, D-82490 Farchant (DE)
(74) Vertreter: Rotermund, Hanns-Jörg, Dipl.-Phys.
(86) Internationale Anmeldenummer: DE0002582
(87) Internationale Veröffentlichungsnummer: WO01014023

(56) Entgegenhaltungen:
- FR-A- 2 679 147
- US-A- 3 937 481
- US-A- 5 551 720
- US-A- 5 924 717

## Beschreibung

Die Erfindung betrifft eine Vorrichtung zur Beeinflussung von Biegebewegungen eines Skis, mit einem Schubteil zur Anordnung in Skilängsrichtung, welches einen Abschnitt zur skifesten Anordnung sowie einen davon in Längsrichtung beabstandeten Bereich aufweist, der mit einem zur skifesten Anbringung vorgesehenen Widerlager über Kraftübertragungsmittel gekoppelt ist.

Derartige Vorrichtungen sind gemäß der US 5,551,720 bekannt und werden serienmäßig in Skibindungen integriert. Dabei ist das Schubteil flachbandartig biegbar ausgebildet, wobei ein Ende des Flachbandes unterhalb des fersenseitigen Bindungsaggregates skifest gehaltert und das andere in Skilängsrichtung bewegliche Ende in skifesten Führungen unterhalb des zehenseitigen Bindungsteiles geführt ist. Sobald der Ski Biegebewegungen ausführt, verschiebt sich das vordere Ende des flachbandartigen Schubteiles in Skilängsrichtung relativ zur Skioberseite, weil das Schubteil außerhalb der neutralen Biegezone des Skis liegt. Bei stärkerer Durchbiegung des Skis stützt sich nun das vordere Ende des Schubteiles mit gefederten Zungen auf einem verstellbaren skiseitigen Widerlager ab, mit der Folge, daß der Ski steuerbar versteift wird.

Aufgabe der Erfindung ist es nun, bei einer Vorrichtung der eingangs angegebenen Art eine an unterschiedliche Kraftübertragungsmittel gut anpassbare Konstruktion zu schaffen.

Diese Aufgabe wird erfindungsgemäß dadurch gelöst, daß zwischen dem Kraftübertragungsmittel und dem vom Abschnitt zur skifesten Anordnung in Längsrichtung beabstandeten Bereich eine Übersetzungsvorrichtung zwischengeschaltet ist, die Bewegungshübe des Bereiches relativ zum Widerlager mit vorgegebenem bzw. vorgebbarem Übersetzungsverhältnis auf das Kraftübertragungsmittel überträgt.

Die Erfindung beruht auf dem allgemeinen Gedanken, das Maß des wirksamen Verschiebehubes des verschiebbaren Bereiches des Schubteiles durch eine Getriebeanordnung zu verändern, um eine optimale Anpassung an das jeweilige Kraftübertragungsmittel zu ermöglichen.

Dies ist insbesondere dann wichtig und vorteilhaft, wenn zwischen dem verschiebbaren Bereich des Schubteiles und dem skifesten Widerlager ein hydraulischer Dämpfer wirksam sein soll. Derartige Dämpfer lassen sich deutlich leichter abstimmen, wenn große Hubbewegungen auftreten. Dementsprechend wird die Erfindung bei hydraulischen Dämpfern dazu benutzt, die Hübe des verschiebbaren Bereiches des Schubteiles in vergrößerte Hübe des Stoßdämpfers umzusetzen.

Im übrigen wird hinsichtlich bevorzugter Merkmale der Erfindung auf die Ansprüche sowie nachfolgende Erläuterung der Zeichnung verwiesen, anhand der besonders bevorzugte Ausführungsformen der Erfindung näher beschrieben werden.

Dabei zeigt
- Fig. 1: eine schematisierte Draufsicht auf eine erste Ausführungsform,
- Fig. 2: ein Schnittbild entsprechend der Schnittlinie II-II in Fig. 1,
- Fig. 3: eine Draufsicht auf die Unterseite einer zweiten Ausführungsform und
- Fig. 4: eine perspektivische Ansicht der zweiten Ausführungsform.

Bei der Ausführungsform der Fig. 1 und 2 ist auf der Oberseite eines Skis 1 ein flachbandartiges Schubteil 2 angeordnet, wobei das in der Zeichnung rechte Ende des Schubteiles 2 skifest angeordnet und dazu beispielsweise mit dem Ski verschraubt ist. Das in Fig. 1 linke Ende des Schubteiles 2 ist als freies Ende ausgebildet und verschiebt sich dementsprechend relativ zum Ski 1 in Skilängsrichtung, wenn der Ski 1 durchgebogen wird. Dies beruht auf der Tatsache, daß das Schubteil 2 außerhalb, und zwar oberhalb, der neutralen Biegezone des Skis 1 angeordnet ist.

Im übrigen ist das linke freie Ende des Schubteiles 2 mit einem Schieber 3 verbunden bzw. als solcher ausgebildet, der in einer skifesten Führung 4 in Skilängsrichtung verschiebbar aufgenommen ist. Diese Führung besteht im wesentlichen aus einer auf der Skioberseite befestigten Platte 4' und an den Längsränder der Platte 4' ausgebildeten U-Profilen 4", welche einander mit ihren Konkavseiten zugewandt sind. In diese U-Profile 4" ragen Längsränder des Schiebers 3 hinein, so daß der Schieber 3 nur in Skilängsrichtung bewegbar ist.

Auf der Platte 4' der Führung 4 ist ein Lagerzapfen 5 angeordnet, welcher einen doppelarmigen Hebel 6 schwenkbar lagert. Dieser Hebel 6 ist mit einem kurzen Arm am Schieber 3 angelenkt, wobei ein am Schieber 3 angeordneter Gelenkbolzen 7 in ein Langloch 8 am Hebel 6 hineinragt.

Der längere Arm des Hebels 6 ist mit einem Stößel 9 gelenkig verbunden, welcher die Kolbenstange eines fest an der Führung 4 angeordneten hydraulischen Dämpfers 10 bildet. Dabei ragt ein am Stößel 9 befestigter Gelenkbolzen 11 in ein weiteres Langloch 12 am Hebel 6 hinein.

Durch die Langlöcher 8 und 12 wird gewährleistet, daß die Hebelarme des Hebels 6 bei Verschiebung von Stößel 9 und Schieber 3 in Skilängsrichtung zwangsfrei zu schwenken vermögen.

Am Stößel 9 ist ein Kragen 13 angeordnet, welcher als stößelseitiges Widerlager einer zum Stößel 9 konzentrischen Schraubendruckfeder 14 dient, deren anderen Ende auf der zugewandten Stirnseite des Dämpfers 10 abgestützt ist.

Wenn der Ski 1 Biegebewegungen ausführt, verschiebt sich der Schieber 3 in der Führung 4 in Skilängsrichtung, mit der Folge, daß der Hebel 6 eine Schwenkbewegung um den Lagerzapfen 5 ausführt, so daß auch der Stößel 9 in Skilängsrichtung bewegt wird. Aufgrund der vergleichsweise großen Länge des stößelseitigen Hebelarmes des Hebels 6 führt der Stößel 9 im Vergleich zum Schieber 3 große Verschiebehübe aus. Dies ist vorteilhaft, weil sich für den Dämpfer 10 ein besonders gut reproduzierbares Betriebsverhalten ergibt, wenn mit größeren Hüben gerechnet werden kann.

Im dargestellten Beispiel wird der Stößel 9 aus dem Gehäuse des Dämpfers 10 herausgezogen, wenn der Ski 1 eine Biegung ausführt, bei der sich die Skienden relativ zur Skimitte in Aufwärtsrichtung bewegen. Gleichzeitig wird bei dieser Art der Biegebewegung des Skis 1 die konzentrisch zum Stößel angeordnete Schraubendruckfeder 14 zunehmend entspannt. Bei der Rückbiegung des Skis 1 wird der Stößel 9 in den Dämpfer eingeschoben, gleichzeitig wird die Schraubendruckfeder 14 zunehmend gespannt.

Bei entsprechender Auslegung des Dämpfers 10 kann der Stößel 9 in der Zugstufe, d.h. bei einer Verschiebung in Fig. 1 nach rechts, vergleichsweise leicht bewegt werden, während einer Bewegung in der Druckstufe, d.h. in Fig. 1 nach links, ein größerer Widerstand auftritt. Dementsprechend werden Biegebewegungen des Skis 1 nicht bzw. schwach gedämpft, während der Rückbiegung eine erhöhte Dämpfung auftritt.

Grundsätzlich ist jedoch auch eine andere Abstimmung des Dämpfers 10 möglich, derart, daß in der Zugstufe eine verstärkte Dämpfung auftritt oder Zug- und Druckstufe gleiche Dämpfungswirkung haben. Damit können dann Biegebewegungen des Skis 1 verstärkt oder in gleicher Weise wie Rückbiegungen des Skis 1 bedämpft werden.

Bei der in den Fig. 3 und 4 dargestellten Ausführungsform ist das Schubteil als steife Standplatte 20 für einen nicht dargestellten Skischuh ausgebildet, der auf der Standplatte 20 durch darauf angeordnete, nicht dargestellte fersenseitige und zehenseitige Bindungsaggregate festgehalten wird.

Das in der Zeichnung rechte Ende der Standplatte 20 ist auf dem Ski mit Schrauben od.dgl. fest gehaltert, die dazu in Schraublöcher 15 eingesetzt werden.

Das in der Zeichnung linke Ende der Standplatte 2 ist in einer Führung 40 in Skilängsrichtung verschiebbar geführt. Diese fest auf dem Ski 1 angeordnete Führung 40 ähnelt prinzipiell der Führung 4 in den Fig. 1 und 2. Neben einer skifesten Platte 40' besitzt die Führung 40 seitliche U-Profile 40", in die die Standplatte 20 mit an ihr angeformten seitlichen Längsstegen längsverschiebbar eingreift.

Unterhalb der genannten Längsstege der Standplatte 20 sind an den U-Profilen 40" der Führung 40 Öffnungen 41 angeordnet, in die im wesentlichen in Skiquerrichtung erstreckte Kipphebel 42 hineinragen, welche zwischen der Platte 40' der Führung 40 und der Standplatte 20 angeordnet und einander mit ihren freien Enden zugewandt sind, wobei die vorgenannten Öffnungen 41 die Schwenklager der Kipphebel 42 bilden. Diese Kipphebel können als flachbandartige Teile mit zur Oberseite des Skis 1 paralleler Flachbandebene ausgebildet sein.

Auf den dem skifesten Ende bzw. den Schraublöchern 15 der Standplatte 20 zugewandten Seiten der Kipphebel 42 sind auf der Unterseite der Standplatte 20 Vorsprünge, beispielsweise in Form von Zapfen 43, angeordnet, welche an jedem Kipphebel 42 zwischen dessen Enden seitlich anliegen.

Auf der von den Vorsprüngen bzw. Zapfen 43 abgewandten Seite liegen die Kipphebel 42 mit ihren freien Enden an einem Pufferteil 44 an, welches an der Kolbenstange eines in Skilängsrichtung angeordneten hydraulischen Dämpfers 10 angeordnet ist. Dessen Dämpferzylinder 10' ist zwischen der Standplatte 20 und der Platte 40' der Führung 40 in schlitzartigen Aussparungen der Standplatte 20 sowie der Platte 40' formschlüssig gehaltert, wobei das vom Pufferteil 44 abgewandte Ende des Dämpferzylinders 10' an einem mit der Führung fest verbundenen Widerlager 45 in Skilängsrichtung einstellbar gehaltert bzw. abgestützt ist.

Ggf. kann zwischen dem Pufferteil 44 und dem zugewandten Ende des Dämpferzylinders 10' eine zur Kolbenstange des Dämpfers 10 konzentrische Schraubendruckfeder (nicht dargestellt) eingespannt bzw. angeordnet sein.

Wenn der Ski 1 Biegebewegungen ausführt, verschiebt sich das in der Führung 40 gehalterte Ende der Standplatte 20 in Skilängsrichtung. Dabei drücken die Vorsprünge bzw. Zapfen 43 die Kipphebel 42 unter Schwenkung gegen das Pufferteil 44, so daß der Kolben des Dämpfers 10 in den Dämpferzylinder 10' eingeschoben wird. Da die Vorsprünge bzw. Zapfen 43 an den Kipphebeln 42 in einem größeren Abstand von den am Pufferteil 44 anliegenden freien Enden der Kipphebel 42 angreifen, führt die Kolbenstange des Dämpfers 10 eine Hubbewegung aus, deren Maß deutlich größer ist, als das Maß der Relativverschiebung zwischen Standplatte 20 und Führung 40. Das Maß der Hubübersetzung wird durch das Verhältnis zwischen der Länge des Kipphebels 42 und dem Abstand des jeweiligen Vorsprunges bzw. Zapfens 43 vom Schwenklager (Öffnung 41) des Kipphebels 42 bestimmt.

Abweichend von der dargestellten Ausführungsform können die Kipphebel 42 an ihren einander zugewandten Enden auch gelenkig miteinander verbunden sein, z.B. durch ein Foliengelenk, wenn die Kipphebel gemäß einer vorteilhaften Ausführungsform aus Kunststoff bestehen.

## Patentansprüche

1. Vorrichtung zur Beeinflussung von Biegebewegungen eines Skis (1), mit einem Schubteil (2,20) zur Anordnung in Skilängsrichtung, welches einen Abschnitt zur skifesten Anordnung sowie einen davon in Längsrichtung beabstandeten Bereich (3) aufweist, der mit einem zur skifesten Anbringung vorgesehenen Widerlager (4) über Kraftübertragungsmittel (10,14) gekoppelt ist,
**dadurch gekennzeichnet,**
**daß** zwischen dem Kraftübertragungsmittel (10, 14) und dem vom Abschnitt zur skifesten Anordnung in Längsrichtung beabstandeten Bereich (3) eine Übersetzungsvorrichtung (6,42) zwischengeschaltet ist, die Bewegungshübe des Bereiches relativ zum Widerlager (4) mit vorgegebenem bzw. vorgebbarem Übersetzungsverhältnis auf das Kraftübertragungsmittel (10,14) überträgt.

2. Vorrichtung nach Anspruch 1 an einem Ski (1), wobei der eine Abschnitt des Schubteiles (2,20) und das Widerlager (4) skifest angeordnet sind und der über das Kraftübertragungsmittel (10,14) mit dem Widerlager (4) gekoppelte Bereich (3) vom vorgenannten skifesten Abschnitt in Skilängsrichtung beabstandet ist.

3. Vorrichtung nach Anspruch 1 oder 2,
**dadurch gekennzeichnet,**
**daß** die Übersetzungsvorrichtung als Hebelgetriebe (6,42) ausgebildet ist.

4. Vorrichtung nach den Ansprüchen 1 und 3,
**dadurch gekennzeichnet,**
**daß** ein doppelarmiger Hebel (6) um ein Schwenklager (5) drehbar und mit einem Ende gelenkig an den Bereich (3) und mit dem anderen Ende gelenkig an einen hydraulischen Dämpfer (10) gekoppelt ist.

5. Vorrichtung nach den Ansprüchen 2, 3 und 4,
**dadurch gekennzeichnet,**
**dass** das Schwenklager (5) skifest ist.

6. Vorrichtung nach einem der Ansprüche 1 und 3,
**dadurch gekennzeichnet,**
**daß** zumindest ein Kipphebel (42) vorgesehen ist, dessen eines Ende an einem Lager (41) schwenkbar gehaltert und dessen anderes Ende mit einem hydraulischen Dämpfer (10) gekoppelt ist, wobei der Bereich (3) an einen Mittelbereich des Kipphebels gekoppelt ist.

7. Vorrichtung nach den Ansprüchen 2, 3 und 6,
**dadurch gekennzeichnet,**
**dass** das Lager (41) skifest ist.

8. Vorrichtung nach einem der Ansprüche 1 bis 7,
**dadurch gekennzeichnet,**
**daß** das Schubteil als Standplatte (20) für einen Skischuh ausgebildet ist und diese Standplatte einen Bereich zur skifesten Halterung sowie einen davon in Längsrichtung beabstandeten, in einer Führung (40) in der Längsrichtung verschiebbaren Bereich aufweist.

9. Vorrichtung nach Anspruch 2 oder den Ansprüchen 2 und 3 und/oder einem der Ansprüche 5 und 7,
**dadurch gekennzeichnet,**
**dass** die Längsrichtung der Standplatte (20) in Skilängsrichtung ausgerichtet, der eine Bereich der Standplatte skifest gehalten und die Führung (40) skifest angeordnet ist.

## Claims

1. Device for influencing bending movements of a ski (1), having a pushing part (2, 20) which is intended for arranging in the longitudinal direction of the ski and has a section for arranging firmly on the ski and a region (3) which is spaced apart therefrom in the longitudinal direction and is coupled, via force-transmission means (10, 14), to an abutment (4) provided for fitting firmly on the ski, **characterized in that** interposed between the force-transmission means (10, 14) and the region (3), which is spaced apart in the longitudinal direction from the section for arranging firmly on the ski, is a transmission device (6, 42), by means of which movements of the region relative to the abutment (4) are transmitted to the force-transmission means (10, 14) with a predetermined or a predeterminable transmission ratio.

2. Device according to Claim 1 on a ski (1), the one section of the pushing part (2, 20) and the abutment (4) being arranged firmly on the ski and the region (3), which is coupled to the abutment (4) via the force-transmission means (10, 14), being spaced apart in the longitudinal direction of the ski from the abovementioned ski-mounted section.

3. Device according to Claim 1 or 2, **characterized in that** the transmission device is designed as a lever mechanism (6, 42).

4. Device according to Claims 1 and 3, **characterized in that** a double-armed lever (6) can be rotated about a pivot bearing (5) and has one end coupled in an articulated manner to the region (3) and the other end coupled in an articulated manner to a hydraulic damper (10) .

5. Device according to Claims 2, 3 and 4, **characterized in that** the pivot bearing (5) is mounted on the ski.

6. Device according to either of Claims 1 and 3, **characterized in that** there is provided at least one tilting lever (42), of which one end is secured in a pivotable manner on a bearing (41) and the other end is coupled to a hydraulic damper (10), the region (3) being coupled to a central region of the tilting lever.

7. Device according to Claims 2, 3 and 6, **characterized in that** the bearing (41) is mounted on the ski.

8. Device according to one of Claims 1 to 7, **characterized in that** the pushing part is designed as a standing plate (20) for a ski boot, and this standing plate has a region for securing firmly to the ski and a region which is spaced apart in the longitudinal direction therefrom and can be displaced in the longitudinal direction in a guide (40).

9. Device according to Claim 2 or Claims 2 and 3 and/or either of Claims 5 and 7, **characterized in that** the longitudinal direction of the standing plate (20) is oriented in the longitudinal direction of the ski, the one region of the standing plate is retained firmly on the ski and the guide (40) is arranged firmly on the ski.

## Revendications

1. Dispositif destiné à influer sur des mouvements de flexion d' un ski (1), comportant une pièce coulissante (2, 20) devant être disposée dans la direction longitudinale du ski, laquelle présente une section destinée à être disposée fixe par rapport au ski ainsi qu'une zone (3) à distance de celle-ci dans la direction longitudinale, qui est couplée par l'intermédiaire de moyens de transmission de force (10, 14) avec une butée (4) prévue pour être montée fixe par rapport au ski,
**caractérisé en ce que**
entre les moyens de transmission de force (10, 14) et la zone (3) à distance de la section destinée à être disposée fixe par rapport au ski dans la direction longitudinale du ski, est intercalé un dispositif de transmission, qui transmet aux moyens de transmission de force (10, 14) les courses de mouvement de la zone par rapport à la butée (4) selon un rapport de transmission donné ou pouvant être donné.

2. Dispositif selon la revendication 1 sur un ski (1), dans lequel la section de la pièce coulissante (2, 20) et la butée (4) sont disposées fixes par rapport au ski et la zone (3) couplée à la butée (4) par l'intermédiaire des moyens de transmission de force (10, 14), est éloignée de la section fixe par rapport au ski susmentionnée, dans la direction longitudinale du ski.

3. Dispositif selon la revendication 1 ou 2,
**caractérisé en ce que**
le dispositif de transmission est réalisé en tant que mécanisme à leviers (6, 42).

4. Dispositif selon la revendication 1 et 3,
**caractérisé en ce que**
un levier (6) à deux bras est couplé de manière rotative autour d'un pivot de pivotement (5) et par une extrémité de manière articulée à la zone (3) et par l'autre extrémité de manière articulée à un amortisseur hydraulique (10).

5. Dispositif selon les revendications 2, 3 et 4,
**caractérisé en ce que**
le pivot de pivotement (5) est fixe par rapport au ski.

6. Dispositif selon la revendication 1 et 3,
**caractérisé en ce que**
au moins un levier pivotant (42) est prévu, dont l'une des extrémités est maintenue capable de pivoter sur un palier (41) et dont l'autre extrémité est couplée à un amortisseur hydraulique (10), la zone (3) étant couplée à une zone médiane du levier pivotant.

7. Dispositif selon la revendication 2, 3 ou 6
**caractérisé en ce que**
le palier (41) est fixe par rapport au ski.

8. Dispositif selon l'une des revendications 1 à 7,
**caractérisé en ce que**
la pièce coulissante est réalisée en tant que plaque de maintien (20) pour une chaussure de ski et cette plaque de maintien présente une zone destinée à être maintenue fixe par rapport au ski et une zone éloignée de celle-ci capable de coulisser dans la direction longitudinale du ski, dans un guidage (40).

9. Dispositif selon la revendication 2, ou les revendications 2 et 3 et/ou l'une des revendications 5 et 7,
**caractérisé en ce que**
la direction longitudinale de la plaque de maintien (20) est orientée dans la direction longitudinale du ski, une zone de la plaque de maintien est maintenue fixe par rapport au ski et le guidage (40) est disposé fixe par rapport au ski.
